# FASCICULE DE BREVET EUROPEEN

(11) **EP 2 436 919 B1**
(45) Date de publication et mention de la délivrance du brevet: **12.12.2012**
(21) Numéro de dépôt: 11177379.2
(22) Date de dépôt: 12.08.2011
(51) Int. Cl.: F03C 1/06, F04B 1/20, F04B 1/32, F01B 3/00, F01B 3/10

(54) **Dispositif de distribution hydraulique au moyen d'une pompe à double sens et à débit variable**
Hydraulische Vorrichtung zur Verteilung mittels einer Zweiwegpumpe mit variabler Leistung
Hydraulic distribution device by means of a two-way, variable-delivery pump

(30) Priorité: 29.09.2010 FR 1057873
(43) Date de publication de la demande: 04.04.2012
(73) Titulaire: Hydro Leduc, 54120 Azerailles (FR)
(72) Inventeur: Porel, Louis-Claude, 88700 JEANMENIL (FR)
(74) Mandataire: Loyer & Abello

(56) Documents cités:
- WO-A1-2005/026542
- FR-A- 1 288 771
- US-A- 3 199 461
- US-A- 3 585 901
- US-A- 4 907 408
- US-A- 6 086 336
- US-B1- 6 640 687

## Description

La présente invention se rapporte d'une façon générale aux pompes hydrauliques à pistons axiaux prenant appui contre un plateau biais et à distribution par glace et de façon plus particulière à ce type de pompe munies de moyens permettant d'en faire varier la cylindrée par variation de l'inclinaison du plateau biais.

US-A-4 907 408 décrit une pompe de ce type, à cylindrée variable, qui peut tourner dans les deux sens de rotation. Le préambule de la revendication indépendante 1 est basé sur ledit document.

De manière connue les pompes à pistons axiaux et à distribution par glace comportent à l'arrière des pistons une surface plane, appelée glace, sur laquelle sont gravées deux lumières courbes destinées à assurer la distribution, l'une servant à l'aspiration, l'autre servant au refoulement.

Lorsque la pompe est conçue pour ne fonctionner que dans un seul sens de rotation, la lumière d'aspiration a une section plus grande que celle de la lumière de refoulement ; alors que si la pompe est conçue pour pouvoir fonctionner dans les deux sens de rotations les deux lumières sont identiques..

Il est également connu de réaliser des pompes à cylindrée variable et donc à débit variable en disposant des moyens permettant de faire varier l'inclinaison du plateau biais contre lequel prennent appui les pistons et donc la course de ces derniers.

Ces moyens sont constitués, par exemple, par deux pistons agissant sur le plateau biais de la pompe : un piston de faible section, qui est toujours en contact avec la pression de refoulement de la pompe ; et un deuxième piston, de plus forte section, qui sera relié à la pression de refoulement de la pompe ou à la pression de retour au réservoir, grâce à l'action d'un bloc d'asservissement, qui fait office de distributeur.

Ces pompes connues, qui sont « monosens », c'est-à-dire qu'elles ne fonctionnent que dans un seul sens, présentent l'inconvénient qu'à partir d'une certaine vitesse de rotation, elles génèrent un niveau sonore très élevé.

Ce bruit provient de ce que, lorsqu'un piston passe de la position contre la glace de distribution où il est en refoulement à la pression maximale à la position où commence l'aspiration, ce changement brutal de pression provoque un choc générateur de bruit.

Pour remédier à cela il est connu de disposer à la fin de la lumière de refoulement une rainure gravée sur la glace de distribution, appelée « moustache de décompression ».

Il est également connu de disposer une « moustache de compression » pour passer de la pression d'aspiration à celle de refoulement.

Lorsque la pompe est monosens, c'est-à-dire qu'elle ne peut fonctionner que dans un seul sens de rotation, rendre cette dernière à cylindrée variable en y incorporant les moyens faisant varier l'inclinaison du plateau biais, ne pose aucun problème.

En revanche, réaliser une pompe, qui soit, à la fois, à double sens de rotation et à cylindrée variable, pose de nombreux problèmes : tant en ce qui concerne la position de la glace par rapport à la culasse du barillet tournant, portant les pistons ; qu'en ce qui concerne les moustaches de décompression et de compression ; ou encore en ce qui concerne le circuit hydraulique dans lequel est placée la pompe.

Comme la construction d'une pompe à distribution plane, par glace, impose de lumières identiques pour pouvoir être alternativement lumière d'aspiration ou lumière de refoulement selon le sens de rotation choisi par l'utilisateur, il est nécessaire, pour ne pas nuire aux performances de la pompe, de caler la position angulaire de ladite glace de distribution d'un angle X pour optimiser sa position angulaire ce qui nécessite des moyens permettant un décalage X dans les deux sens autour de son axe de rotation.

En ce qui concerne l'alimentation, il faut que les moyens qui commandent la variation de l'inclinaison du plateau biais soient : d'une part, pour le petit vérin, toujours en contact avec la pression de refoulement de la pompe ; d'autre part, pour le gros vérin, et par l'action de l'asservissement, en contact avec le circuit et la pression de refoulement ou avec le circuit de retour au réservoir de la pompe.

La présente a pour but de résoudre ces différents problèmes.

La pompe selon la présente invention est une pompe hydraulique à cylindrée variable et à double sens de rotation, comprenant des pistons axiaux prenant appui contre un plateau biais dont l'inclinaison peut-être modifiée à volonté, cette inclinaison étant commandée par deux vérins antagonistes, dont l'un, de faible section, est toujours en liaison avec la pression de refoulement de la pompe et dont l'autre, de section plus importante, est relié : soit à la pression de refoulement ; soit à la pression de retour au réservoir sous l'action d'un bloc d'asservissement, la distribution de cette pompe étant assurée par une glace de distribution possédant une lumière d'aspiration et une lumière de refoulement, qui sont identiques caractérisée par le fait que ladite glace de distribution comporte, entre les extrémités des deux lumières, une paire de moustaches de compression et une paire de moustaches de décompression, dont les dimensions sont déterminées de façon que les moustaches de décompression ne puissent pas communiquer avec la lumière de refoulement, et que les moustaches de compression ne puissent pas communiquer avec la lumière d'aspiration.

Des modes de réalisation de la présente invention peuvent comprendre en outre tout ou partie des dispositions suivantes.
a) La dite glace de distribution est montée à pivotement autour de l'axe de rotation de la pompe, son mouvement de rotation étant limité par un doigt d'indexage traversant une rainure courbe ménagée dans ladite glace, définissant un angle de décalage X.
b) Le mouvement de rotation de la glace de distribution est provoqué par le frottement du barillet contre la culasse de la pompe.
c) Le mouvement de rotation de la glace est commandé de façon positive par une rondelle portant un ergot pénétrant dans la rainure de la glace, la rotation de cette rondelle étant commandée par une vis.
d) Une canalisation d'aspiration et une canalisation de refoulement de la pompe sont respectivement reliées à une canalisation d'asservissement par deux clapets anti-retour, qui ont pour effet de toujours mettre : d'une part le petit vérin en liaison avec le circuit de refoulement et la pression de refoulement de la pompe et, d'autre part, le gros vérin, par l'action du bloc d'asservissement, en contact : soit avec le circuit de refoulement et la pression de refoulement de la pompe ; soit avec le circuit de retour et la pression de retour au réservoir ; ces deux clapets anti-retour étant reliés respectivement à la canalisation d'aspiration et à la canalisation de refoulement de la pompe.
e) La canalisation d'asservissement alimente en pression de refoulement : d'une part directement le petit vérin ; d'autre part le gros vérin, par l'intermédiaire d'un distributeur, commandé par le bloc d'asservissement, lequel est relié à ladite canalisation d'asservissement.
f) Le vérin de plus grande section est relié par l'intermédiaire du distributeur : soit à la canalisation d'asservissement véhiculant la pression d refoulement de la pompe, soit à une canalisation de retour au réservoir.
g) La canalisation de retour au réservoir est reliée à une cinquième canalisation, qui aboutit au carter de la pompe, lequel est relié par un orifice de drainage à une canalisation de drain, qui arrive au réservoir.
h) De préférence, le retour vers le réservoir du bloc d'asservissement se fait par le circuit retour de la pompe en empruntant le drainage du carter de la pompe.

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés. Sur ces dessins :
La figure 1 est une vue en coupe longitudinale d'une pompe à pistons axiaux à cylindrée variable et à distribution par glace de type connu.
Les figures 2 et 3 représentent la culasse d'une pompe connue ne pouvant tourner que dans un seul sens ; soit dans le sens horaire (fig 2) ; soit dans le sens inverse horaire (fig 3).
La figure 4 représente en coupe une moustache de décompression connue, telle que celles représentées aux figures 2 et 3.
La figure 5 est une vue en plan de la figure 4.
La figure 6 représente la moitié d'une culasse d'une pompe selon l'invention; pouvant tourner soit dans un sens soit dans l'autre, munie des moustaches selon l'invention.
La figure 7 représente la culasse de la figure 6 d'une pompe à double sens selon l'invention, indexée selon le sens horaire.
Les figures 8 à 11 sont des vues partielles illustrant quatre phases de la position relative par rapport à l'orifice de refoulement de la pompe, des lumières d'aspiration/refoulement avec leurs moustaches de décompression et de compression.
La figure 12 représente le mécanisme d'indexation de la glace de distribution de la pompe dans la position sens horaire.
La figure 13 correspond à la figure 12, la glace de distribution étant indexée dans la position inverse horaire.
La figure 14 est une vue en coupe partielle et en perspective, montrant la culasse de la pompe, la glace de distribution et le mécanisme d'indexation de l'une par rapport à l'autre.
La figure 15 est une vue en éclaté de la figure 14.
La figure 16 est une vue schématique du circuit hydraulique d'alimentation de la pompe, lorsque celle-ci tourne dans le sens inverse horaire.
La figure 17 est une vue du circuit de la figure 16, lorsque la pompe tourne dans le sens horaire.

En se reportant à la figure 1, qui représente une pompe à débit variable connue, on voit que les pistons 1 de la pompe prennent appui contre un plateau biais 2 dont l'inclinaison par rapport à l'axe de la pompe est variable et commandée par deux vérins 5 et 6, qui travaillent en opposition. Comme les pistons 1 de la pompe prennent appui contre le plateau biais 2, l'inclinaison de ce dernier détermine la course de ces pistons et donc la cylindrée de la pompe. On appelle ce type de pompe : pompe à débit variable ou pompe à cylindrée variable.

Chaque piston 1 coulisse dans un cylindre 1a, qui prend appui contre la glace de distribution 3

Les cylindres 1a sont portés par un barillet tournant 20, entrainé en rotation par un arbre 21

Chaque cylindre 1a est muni à sa base d'un orifice 4, qui, lorsque le barillet 20 tourne, passe successivement devant les lumières 22 et 23.

Les figures 2 et 3 représentent une pompe mono sens connue, celle de la figure tournant dans le sens horaire, indiqué par la flèche f1 et celle de la figure dans l'autre sens, flèche f2.

La lumière 22, qui traverse la glace de distribution 3 est la lumière d'aspiration et la lumière 23 la lumière de refoulement.
Comme cela est connu la lumière 22 a une section plus importante que celle de la lumière 23.

Lorsque le barillet 20 tourne, l'orifice 4 de chaque cylindre la passe sur la lumière 20 pendant la phase d'aspiration et sur la lumière 23 pendant la phase de refoulement.

Les orifices 4 doivent avoir une section suffisante pour ne pas freiner l'écoulement du liquide hydraulique aussi bien à l'aspiration qu'au refoulement, ce qui implique de leur donner des dimensions relativement importantes. Dans la pratique on leur donne une forme allongée et courbe, analogue à celle d'un haricot.

Lorsqu'un orifice 4 passe de la lumière de refoulement 23 à la lumière d'aspiration 20, il y a un brutal changement de pression, de la pression maximum à la pression minimum, ce qui produit un choc mécanique, qui génère un bruit qui augmente avec la vitesse de rotation du barillet 20.

Pour atténuer ce bruit on dispose, entre les extrémités des lumières 22 et 23 une rainure 24 qui assure une progressivité des changements de pression.

Cette rainure 24 est représentée aux figures 4 et 5. Et ne sera pas décrite en détail ; parce qu'elle est connue.

Comme on le voit sur les figures 2 et 3, du fait que la pompe ne peut tourner que dans un seul sens, que ce soit le sens horaire ou le sens anti-horaire, les lumières 22 et 23 ne sont munies de moustaches 24 qu'à une seule de leurs deux extrémités ; mais cela n'est pas possible pour une pompe à double sens, c'est-à-dire une pompe pouvant être mise en place pour tourner soit dans un sens, soit dans l'autre aux choix de l'utilisateur.

La figure 7 représente la disposition de la glace de distribution 3 d'une pompe double sens selon l'invention et la figure 6 la moitié de cette glace 3 à échelle agrandie.

Comme la pompe doit pouvoir tourner dans un sens ou dans l'autre, il faut que les lumières 22 et 23 soient identiques, comme cela est représenté.

Mais il faut aussi qu'il y ait des moyens de décompression et de montée en pression aux deux extrémités desdites lumières 22 et 23.

Or il s'avère qu'il n'est pas possible de disposer à ces deux extrémités les mêmes moustaches que les moustaches 24 de la pompe mono sens, parce que la moustache de décompression communiquerait avec la lumière de refoulement ou bien la moustache de mise en pression communiquerait avec la lumière d'aspiration par l'intermédiaire des orifices 4.

Pour pallier cet inconvénient la moustache 24 des figures 2 et 3 a été remplacée par deux demi- moustaches 25 et 26, qui non seulement ont une longueur moitié de la moustache 24 ; mais qui sont décalées longitudinalement de façon que l'extrémité de l'une soit au niveau du début de l'autre.

En se reportant aux figures 8 à 11 on voit que, au fur et à mesure de la rotation du barillet 20 de la pompe, il y a d'abord les demi-moustaches 25 et 26 de la lumière 22, qui sont actives (figure 8) ; puis les deux demi-moustaches 25 et 26 de la lumière 22 et la demi-moustache 26 de la lumière 23 (figures 9 et 10) ; et, enfin, les deux demi-moustaches 25 et 26 de la lumière 23 (figure 11).

Mais cette disposition n'est pas suffisante pour obtenir un fonctionnement de la pompe double sens.

Il est connu, et cela est représenté aux figures 2 et 3, qu'il faut, pour avoir un bon fonctionnement de la pompe, qu'il y ait un décalage angulaire X entre l'extrémité de l'orifice 4 et le début de la lumière de refoulement 23.

Pour que la pompe puisse, au choix de l'utilisateur, être montée pour tourner soit dans un sens, soit dans l'autre, il faut disposer des moyens permettant d'inverser le décalage X.

Ces moyens sont représentés aux figures 12 à 15.

Comme on le voit sur ces figures, la glace de distribution 3 est montée librement à rotation autour de l'axe de l'arbre 21 de la pompe. Elle est traversée par une fenêtre 27 dans laquelle fait saille un ergot 28, porté par la culasse de la pompe. Les deux extrémités de cette fenêtre 27 définissent les deux positions angulaires extrêmes de ladite glace 3.

Il est possible de laisser la glace libre de se déplacer d'une position à l'autre par entrainement provoqué par le frottement du barillet 20 sur ladite glace 3 ; mais il s'est avéré que cela n'était pas totalement fiable.

De préférence, comme cela est représenté aux figures 12 à 15, la rotation de la glace 3 est commandée par une rondelle 29, portant un ergot 30, la rondelle 29 étant montée à rotation sur la culasse de la pompe. L'ergot 30 pénètre dans une rainure 31, ménagée dans la glace 3. La rondelle 29 comporte une rainure diamétrale 32 dans laquelle est engagée une barrette 33 portée par une vis 34.

La rotation de la vis 33 provoque la rotation de la rondelle 29 dont l'ergot 30 entraine en rotation la glace 3, jusqu'à ce qu'elle vienne en butée sur l'une ou l'autre des extrémités de la fenêtre 27.

Le vérin 5 (figures 16 et 17) est le petit vérin, qui doit être toujours en liaison avec la pression de refoulement ; tandis que le vérin 6, qui est de plus forte section, est relié soit à la pression de refoulement de la pompe, soit à celle de retour au réservoir 104.

L'alimentation du vérin 6 est commandée par le bloc d'asservissement 7.

La canalisation 102 alimente en pression de refoulement, dite aussi haute pression, à la fois le petit vérin 5 par la canalisation 8 et le distributeur 10 du bloc d'asservissement 7 par la canalisation 9.

La canalisation 103 est la canalisation d'aspiration, qui arrive directement à la pompe en provenance du réservoir 104.

Le vérin 6 est relié, par l'intermédiaire du distributeur 10 du bloc d'asservissement 7, soit à la canalisation 9, soit à la canalisation 11 de retour au réservoir 104.

De préférence, comme cela est représenté, la canalisation 11 est reliée à une canalisation 12, qui aboutit au carter de la pompe 101, lequel est relié par un orifice de drainage 13 à une canalisation 14, qui arrive au réservoir 104.

La canalisation 8, qui reçoit la pression de refoulement quelque soit le sens de rotation de la pompe 101 est reliée à celle-ci par deux canalisations 15 et 16, elles-mêmes reliées aux canalisations 102 et 103, qui sont les canalisations d'aspiration ou de refoulement suivant le choix de sens de rotation de la pompe 101 fait par l'utilisateur.

Chacune des canalisations 15 et 16 est munie d'un clapet anti-retour 17 et 18.

Lorsque la pompe 101 tourne dans le sens anti-horaire (figure 1), le clapet 17 est ouvert et la canalisation 8 est alimentée en pression de refoulement, le clapet 18 étant fermé.

La pression de refoulement arrive au petit vérin 5 et au bloc d'asservissement 7 ; de sorte que, selon la position du distributeur 10, le grand vérin 6 sera soit alimenté en pression de refoulement, soit relié au réservoir 104.

Lorsque la pompe 101 tourne en sens horaire (figure 2), le clapet 18 est ouvert et la canalisation 8 est alimentée en pression de refoulement, le clapet 17 étant fermé.

Les vérins sont alimentés de la même façon que dans le cas de la figure 1.

Les pompes sont principalement destinées à être montées sur les prises de mouvement des camions. Suivant les types de camions, les sorties des prises de mouvement tournent à droite ou à gauche : il est donc indispensable de proposer aux utilisateurs une pompe pouvant tourner dans un sens ou dans l'autre afin qu'ils n'aient qu'un seul modèle en magasin. Lors de la manutention avec une grue hydraulique il faut pouvoir à la fois aller doucement, par exemple pour saisir un objet fragile, et aller rapidement pour amener cet objet à l'endroit voulu : pour cela il faut pouvoir modifier à volonté le débit de la pompe. Cela est rendu possible avec le dispositif selon la présente invention.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » pour un élément n'exclut pas, sauf mention contraire, la présence d'une pluralité de tels éléments.

Dans les revendications, tout signe de référence entre parenthèses ne saurait être interprété comme une limitation de la revendication.

## Revendications

1. Pompe hydraulique à cylindrée variable et à double sens de rotation, comprenant des pistons axiaux (1) prenant appui contre un plateau biais (2) dont l'inclinaison peut être modifiée à volonté, cette inclinaison étant commandée par deux vérins (5,6) antagonistes, dont l'un (5), de faible section, est toujours en liaison avec la pression de refoulement de la pompe et dont l'autre (6), de section plus importante, est relié : soit à la pression de refoulernent ; soit à la pression de retour au réservoir sous l'action d'un bloc d'asservissement (7), la pompe comportant un barillet tournant (20) entrainé en rotation par un arbre (21) et portant des cylindres (1a) dans lesquels les pistons (1) coulissent, la distribution de cette pompe étant assurée par une glace de distribution (3) possédant une lumière d'aspiration (22) et une lumière de refoulement (23), qui sont identiques, chaque cylindre (1a) étant muni à sa base d'un orifice (4) qui passe successivement devant la lumière d'aspiration (22) et la lumière de refoulement (23) de la glace de distribution (3) au cours de la rotation du barillet (20), **caractérisée par le fait que** ladite glace de distribution (3) comporte des moyens de décompression et de montée en pression disposés aux deux extrémités de chacune desdites lumières (22, 23), lesdits moyens de décompression et de montée en pression comportant des paires de demi-moustaches (25, 26) agencées de sorte que entre les extrémités adjacentes des deux lumières (22,23) se trouvent à chaque fois, une paire de demi-moustaches de compression (25, 26) qui sont décalées longitudinalement de façon que l'extrémité de la première demi- moustache de compression (26) soit au niveau du début de la deuxième demi-moustache de compression (25)et une paire de demi-moustaches de décompression (25, 26) qui sont décalées longitudinalement de façon que l'extrémité de la première demi-moustache de décompression (26) soit au niveau du début de la deuxième demi-moustache de décompression (25),
chaque demi-moustache de compression (25, 26) comportant une rainure gravée sur la glace de distribution (3) et destinée à communiquer avec la lumière de refoulement (23) pour faire passer progressivement l'orifice (4) d'un cylindre de la pression d'aspiration à la pression de refoulement,
chaque demi-moustache de décompression (25, 26) comportant une rainure gravée sur la glace de distribution (3) et destinées à communiquer avec la lumière d'aspiration (22) pour faire passer progressivement l'orifice (4) d'un cylindre de la pression de refoulement à la pression d'aspiration,
les longueurs des demi-moustaches étant déterminées de façon que les demi-moustaches de décompression ne puissent pas communiquer avec la lumière de refoulement (23) par l'intermédiaire des orifices (4) des cylindres au cours de la rotation du barillet (20), et que les demi-moustaches de compression ne puissent pas communiquer avec la lumière d'aspiration (22) par l'intermédiaire des orifices (4) des cylindres au cours de la rotation du barillet (20).

2. Pompe hydraulique selon la revendication 1, **caractérisée par le fait que** ladite glace de distribution (3) est montée à pivotement autour de l'axe de rotation (21) de la pompe, son mouvement de rotation étant limité par un doigt d'indexage (28) traversant une rainure courbe (27) ménagée dans ladite glace (3), définissant un angle de décalage X.

3. Pompe hydraulique selon la revendication 2, dans laquelle le mouvement de rotation de la glace de distribution (3) est provoqué par le frottement du barillet (20) contre la culasse de la pompe.

4. Pompe hydraulique selon la revendication 2, dans laquelle le mouvement de rotation de la glace (3) est commandé de façon positive par une rondelle (30) portant un ergot (30a) pénétrant dans la rainure (27) de la glace (3), la rotation de cette rondelle étant commandée par une vis (34).

5. Pompe hydraulique selon la revendication 1, **caractérisée par le fait qu'**une canalisation d'aspiration et une canalisation de refoulement de la pompe sont respectivement reliées à une canalisation d'asservissement (8) par deux clapets anti-retour (17,18), qui ont pour effet de toujours mettre : d'une part le petit vérin (5) en liaison avec le circuit de refoulement et la pression de refoulement de la pompe (101) et, d'autre part, le gros vérin (6), par l'action du bloc d'asservissement (7), en contant : soit avec le circuit de refoulement et la pression de refoulement de la pompe (101); soit avec le circuit de retour et la pression de retour au réservoir (104); ces deux clapets anti-retour (17,18) étant reliés respectivement à la canalisation d'aspiration et à la canalisation de refoulement de la pompe.

6. Pompe hydraulique selon la revendication 5, **caractérisée par le fait que** la canalisation d'asservissement (8) alimente en pression de refoulement : d'une part directement le petit vérin (5) ; d'autre part le gros vérin (6), par l'intermédiaire d'un distributeur (10), commandé par le bloc d'asservissement (7), lequel est relié à ladite canalisation d'asservissement (8).

7. Pompe hydraulique selon la revendication 6, **caractérisée par le fait que** le vérin de plus grande section (6) est relié par l'intermédiaire du distributeur (10) : soit à la canalisation d'asservissement (8) véhiculant la pression de refoulement de la pompe, soit à une canalisation (11) de retour au réservoir (104).

8. Pompe hydraulique selon la revendication 7, **caractérisée par le fait que** la canalisation (11) de retour au réservoir est reliée à une cinquième canalisation (12), qui aboutit au carter de la pompe (101), lequel est relié par un orifice de drainage (13) à une canalisation de drain (14), qui arrive au réservoir (104).

## Claims

1. Bidirectional hydraulic variable displacement pump, comprising axial pistons (1) abutting against a swash plate (2) the incline of which can be modified at will, this incline being controlled by two opposing jacks (5, 6), one of which (5), with a small cross section, is always in connection with the discharge pressure of the pump and the other of which (6), with a larger cross section, is connected: either to the discharge pressure; or to the pressure returning to the reservoir acted on by an actuator block (7), the pump comprising a rotating barrel (20) driven rotatably by a shaft (21) and bearing cylinders (1a) into which the pistons (1) slide, the distribution of this pump being carried out by a valve plate (3) having a suction port (22) and a discharge port (23), which are identical, each cylinder (1a) being equipped at its base with an orifice (4) which passes successively in front of the suction port (22) and the discharge port (23) of the valve plate (3) during the rotation of the barrel (20), **characterised by** the fact that said valve plate (3) comprises means of decompression and means for increasing pressure arranged at both ends of each of said ports (22, 23), said means of decompression and means for increasing pressure comprising pairs of half moustaches (25, 26) arranged so that between the adjacent ends of the two ports (22, 23), a pair of half moustaches of compression (25, 26) are found each time, which are longitudinally offset so that the end of the first half moustache of compression (26) is level with the start of the second half moustache of compression (25) and one pair of half moustaches of decompression (25, 26) which are longitudinally offset so that the end of the first half moustache of decompression (26) is level with the start of the second half moustache of decompression (25),
each half moustache of compression (25, 26) comprising a groove embedded into the valve plate (3) and intended to communicate with the discharge port (23) in order for the orifice (4) of one cylinder to pass progressively from the suction pressure to the discharge pressure,
each half moustache of decompression (25, 26) comprising a groove embedded into the valve plate (3) and intended to communicate with the suction port (22) in order for the orifice (4) of one cylinder to pass progressively from the discharge pressure to the suction pressure,
the lengths of the half moustaches being determined so that the half moustaches of decompression cannot communicate with the discharge port (23) by means of the orifices (4) of the cylinders during the rotation of the barrel (20), and so that the half moustaches of compression cannot communicate with the suction port (22) by means of the orifices (4) of the cylinders during the rotation of the barrel (20).

2. Hydraulic pump according to claim 1, **characterised by** the fact that said valve plate (3) is mounted pivotally around the axis of rotation (21) of the pump, its rotation movement being limited by a locking bolt (28) passing through a curved groove (27) housed in said plate (3), defining an X displacement angle.

3. Hydraulic pump according to claim 2, wherein the rotation movement of the valve plate (3) is caused by the friction of the barrel (20) against the cylinder head of the pump.

4. Hydraulic pump according to claim 2, wherein the rotation movement of the plate (3) is controlled positively by a washer (30) bearing a tab (30a) penetrating the groove (27) of the plate (3), the rotation of this washer being controlled by a screw (34).

5. Hydraulic pump according to claim 1, **characterised by** the fact that a suction line and a discharge line of the pump are respectively connected to an actuator line (8) by two check valves (17, 18) the effect of these being to always put: on the one hand the small jack (5) in connection with the discharge circuit and the discharge pressure of the pump (101) and, on the other hand, the large jack (6), via the action of the actuator block (7), in contact: either with the discharge circuit and the discharge pressure of the pump (101); or with the circuit and the pressure returning to the reservoir (104); these two check valves (17, 18) being connected respectively to the suction line and to the discharge line of the pump.

6. Hydraulic pump according to claim 5, **characterised by** the fact that the actuator line (8) applies discharge pressure to: on the one hand the small jack (5) directly; on the other hand the large jack (6), by means of a distributor (10), controlled by the actuator block (7), which is connected to said actuator line (8).

7. Hydraulic pump according to claim 6, **characterised by** the fact that the jack with the larger cross section (6) is connected by means of the distributor (10): either to the actuator line (8) transporting the discharge pressure of the pump, or to a line (11) returning to the reservoir (104).

8. Hydraulic pump according to claim 7, **characterised by** the fact that the line (11) returning to the reservoir is connected to a fifth line (12), which leads to the pump housing (101), which is connected via a drain hole (13) to a drain line (14), which arrives at the reservoir (104).

## Patentansprüche

1. Hydraulische Pumpe mit variablem Hubraum und für zwei Drehrichtungen, die Axialkolben (1) umfaßt, welche gegen eine Taumelscheibe (2) anliegen, deren Neigung auf Wunsch verändert werden kann, wobei die Neigung von zwei gegenläufigen Zylindern (5, 6) gesteuert wird, deren einer (5) mit geringem Querschnitt stets in Verbindung mit dem Förderdruck der Pumpe steht und deren anderer (6) von viel größerem Querschnitt verbunden ist entweder mit dem Förderdruck oder mit dem Druck des Rücklaufs zum Speicher unter Einwirkung einer Steuerungsbaugruppe (7), wobei die Pumpe eine drehende Trommel (20) umfaßt, die in Drehrichtung von einer Welle (21) angetrieben wird und Zylinder (1a) trägt, in denen die Kolben (1) gleiten, wobei die Steuerung dieser Pumpe durch eine Steuerscheibe (3) sichergestellt wird, die eine Ansaugöffnung (22) und eine Förderöffnung (23) aufweist, die identisch sind, wobei jeder Zylinder (1a) an seiner Basis mit einer Öffnung (4) versehen ist, die nacheinander vor der Ansaugöffnung (22) und der Förderöffnung (23) der Steuerscheibe (3) bei der Drehung der Trommel (20) vorbeiläuft, **dadurch gekennzeichnet, daß** die Steuerscheibe (3) Mittel zur Druckverminderung und zum Ansteigen des Druckes umfaßt, die an beiden Enden jeder dieser Öffnungen (22, 23) angebracht sind, wobei die Mittel zur Druckverminderung und zum Ansteigen des Druckes Paare von halbgroßen Lecknuten (25, 26) umfassen, die so angeordnet sind, daß zwischen den benachbarten Enden zweier Öffnungen (22, 23) sich jedes mal ein Paar von halbgroßen Kompressions-Lecknuten (25, 26), die in Längsrichtung derart versetzt sind, daß das Ende der ersten halbgroßen Kompressions-Lecknut (26) auf Höhe des Anfangs der zweiten halbgroßen Kompressions-Lecknut (25) ist, und ein Paar von halbgroßen Druckverminderungs-Lecknuten (25, 26) befinden, die in Längsrichtung derart versetzt sind, daß das Ende der erste halbgroßen Druckverminderungs-Lecknut (26) auf Höhe des Anfangs der zweiten halbgroßen Druckverminderungs-Lecknut (25) ist, wobei jede halbgroße Kompressions-Lecknut (25, 26) eine Nut umfaßt, die auf der Steuerscheibe (3) aufgraviert und dazu bestimmt ist, mit der Förderöffnung (23) zusammenzuwirken, um die Öffnung (4) eines Zylinders zunehmend vom Ansaugdruck zum Förderdruck überzuleiten, jede halbgroße Druckverminderungs-Lecknut (25, 26) eine Nut aufweist, die auf der Steuerscheibe (3) aufgraviert und dazu bestimmt ist, mit der Ansaugöffnung (22) zusammenzuwirken, um die Öffnung (4) eines Zylinders vom Förderdruck zum Ansaugdruck zunehmend überzuleiten, wobei die Längen der halbgroßen Nuten so festgelegt sind, daß die halbgroßen Druckverminderungs-Lecknuten nicht mit der Förderöffnung (23) unter Zwischenschaltung der Öffnungen (4) der Zylinder bei der Drehung der Trommel (20) in Wirkverbindung gelangen können, und daß die halbgroßen Kompressions-Lecknuten nicht mit der Ansaugöffnung (22) unter Zwischenschaltung der Öffnungen (4) der Zylinder während der Drehung der Scheibe (20) in Wirkverbindung gelangen können.

2. Hydraulische Pumpe nach Anspruch 1, **dadurch gekennzeichnet, daß** die Steuerscheibe (3) um die Drehachse (21) der Pumpe verschwenkbar montiert ist, wobei ihre Verschwenkbewegung durch einen Indexierfinger (28) begrenzt wird, welcher eine gekrümmte Nut (27) durchsetzt, die in der Scheibe (3) ausgebildet ist und einen Verschwenkwinkel (X) festlegt.

3. Hydraulische Pumpe nach Anspruch 2, in der die Verschwenkbewegung der Steuerscheibe (3) durch die Reibung der Trommel (20) gegen den Verschluß der Pumpe ausgelöst wird.

4. Hydraulische Pumpe nach Anspruch 2, bei welcher die Verschwenkbewegung der Scheibe (3) positiv von einer Scheibe (29) gesteuert wird, die einen Stift (30) trägt, der in die Nut (27) der Scheibe (3) eingreift, wobei die Verdrehung dieser Scheibe von einer Schraube (34) gesteuert wird.

5. Hydraulische Pumpe nach Anspruch 1, **dadurch gekennzeichnet, daß** eine Ansaugleitung und eine Förderleitung der Pumpe jeweils mit einer Steuerungsleitung (8) über zwei Rückschlagventile (17, 18) verbunden sind, die die Wirkung haben, immer dafür zu sorgen, daß einerseits der kleine Zylinder (5) in Verbindung mit dem Förderkreislauf und dem Förderdruck der Pumpe (101) steht, und zum anderen der große Zylinder (6) durch Wirkung der Steuerungsbaugruppe (7) sich in Kontakt befindet entweder mit dem Förderkreislauf und dem Förderdruck der Pumpe (101) oder mit dem Rücklaufkreislauf und dem Rücklaufdruck zum Speicher (104), wobei die beiden Rückschlagventile (17, 18) jeweils an die Ansaugleitung und an die Förderleitung der Pumpe angeschlossen sind.

6. Hydraulische Pumpe nach Anspruch 5, **dadurch gekennzeichnet, daß** die Steuerleitung (8) mit Förderdruck einerseits direkt den Zylinder (5) und andererseits den großen Zylinder (6) durch Zwischenschaltung eines Verteilers (10) versorgt, gesteuert durch die Steuerungsbaugruppe (7), die an die Steuerleitung (8) angeschlossen ist.

7. Hydraulische Pumpe nach Anspruch 6, **dadurch gekennzeichnet, daß** der Zylinder mit größerem Querschnitt unter Zwischenschaltung des Verteilers (10) an die Steuerleitung (8), welche den Förderdruck der Pumpe führt, oder an eine Rücklaufleitung (11) zum Speicher (104) angeschlossen ist.

8. Hydraulische Pumpe nach Anspruch 7, **dadurch gekennzeichnet, daß** die Rücklaufleitung (11) zum Speicher an eine fünfte Leitung (12) angeschlossen ist, die zum Gehäuse der Pumpe (101) führt, das über eine Drainage-Öffnung (13) an eine Drainage-Leitung (14) angeschlossen ist, die zum Speicher (104) führt.
